# EUROPÄISCHE PATENTSCHRIFT

(11) **EP 0 816 624 B1**
(45) Veröffentlichungstag und Bekanntmachung des Hinweises auf die Patenterteilung: **18.05.2005**
(21) Anmeldenummer: 97109299.4
(22) Anmeldetag: 09.06.1997
(51) Int. Cl.: E06B 9/08, F25D 21/04

(54) **Schnelllauftor für Tiefkühlhäuser**
Quick moving door for cold-storage buildings
Porte à déplacement rapide pour entrepôts frigorifiques

(30) Priorität: 25.06.1996 DE 19625215
(43) Veröffentlichungstag der Anmeldung: 07.01.1998
(73) Patentinhaber: Cardo Door Continental B.V., 1704 RG Heerhugowaard (NL)
(72) Erfinder: Klein, Arno, 31180 Ahrbergen/Hildesheim (DE)
(74) Vertreter: Vonnemann, Gerhard, Dr.-Ing.

(56) Entgegenhaltungen:
- US-A- 4 776 379
- US-A- 5 203 175
- US-A- 5 246 053
- US-A- 5 379 823

## Beschreibung

Die Erfindung betrifft ein Rolltor mit einem flexiblen Torblatt, vorzugsweise zum Verschließen von Gebäudeöffnungen in Kühlhäusern, wobei das Torblatt auf eine oberhalb der Gebäudeöffnung drehbar gelagerte Aufwickelwalze aufwickelbar ist und seitlich in Führungen geführt ist, wobei die Führungen mittels Warmluft beheizbar ausgebildet sind und eine Warmluftheizung vorgesehen ist.

Ein Rolltor ist beispielsweise aus der Deutschen Patentschrift DE 3735850 bekannt. Dieses Rolltor weist ein flexibles Torblatt auf. Nachteilig an diesem Rolltor ist die geringe Isolationswirkung des Torblatts. Ein solches Torblatt verhindert lediglich den Luftaustausch. Die Isolationswirkung ist dagegen vernachlässigbar.

Zur Abdichtung des Torblatts gegenüber dem Gebäude sind an den Rändern Bürstenbänder vorgesehen. Die Bürstenbänder sind auf beiden Seiten des Torblatts vorgesehen, so daß die Andrückkraft der Bürstenbänder sich gegenseitig aufhebt.

Bei Einsatz an Gebäudeöffnungen von Kühlhäusern führt der noch vorhandene Luftaustausch durch die Bürstenbänder zu Betriebsstörungen des Rolltors. Aufgrund von Kondensat, das sich an den Borsten der Bürstenbänder bildet, kommt es zum Anfrieren des Torblatts.

Eine bessere Isolationswirkung zeigen Rolltore, wie sie zum Beispiel aus der deutschen Offenlegungsschrift DE 4438769 bekannt sind. Aufgrund der zusätzlich vorgesehenen zweiten Bahn weisen sie eine wesentlich bessere Isolationswirkung auf. Aber auch bei diesen Toren vereist die Führung, wenn ein solches Tor zum Verschließen einer Gebäudeöffnung in Kühlhäusern dient.

Die US 5,203,175 gibt ebenfalls eine Heizung für eine Toreinrichtung an. Diese ist jedoch außerhalb des Tores selbst in einer parallelen Ebene zum geschlossenen Tor an dessen vertikalen Randseiten angebracht. Die vorgeschlagenen Heizung weist Düsen auf, die in die Ebene und auf die Unterkante des Tores gerichtet sind. Die aus diesen austretende warme Luft erreicht jedoch weder die Mitte der Torunterseite noch führt sie zu einer effektiven und kostensparenden Heizung des Tores selber. Auch dieser Lösungsansatz kann kein betriebssicheres Verschließen von Kühlhäusern ermöglichen.

Die US 4,776,379 gibt ein Rolltor gemäß dem Oberbegriff des Anspruchs 1 an mit einer Vorrichtung zur Heizung von Torführungen an. Bei dieser werden jedoch ausschließlich die Führungen erwärmt, eine Heizung des Tores selber und vor allem dessen Unterkante unterbleiben. Dies hat zur Folge, daß sich an der Unterkante Eis bildet, das die Betriebssicherheit des Tores einschränkt.

Aufgabe der Erfindung ist es daher, ein Rolltor zur Verfügung zu stellen, das zum betriebssicheren Verschließen von Gebäudeöffnungen in Kühlhäusern geeignet ist.

Diese Aufgabe wird bei dem gattungsgemäßen Gegenstand dadurch gelöst, daß die Warmluftheizung eine Luftführung mit mindestens einer Austrittsöffnung im unteren Bereich zwischen Bahnen des Torblattes im geschlossenen Zustand aufweist.

Dadurch, daß die Warmluftheizung eine Luftführung mit mindestens einer Auftrittsöffnung im unteren Bereich zwischen Bahnen des Torblatts im geschlossenen Zustand aufweist, wird eine Konvektionsströmung zwischen den Bahnen unterstützt, so daß die Warmluft besonders günstig alle empfindlichen Bereiche erreichen kann. Da die warme Luft naturgemäß die Tendenz hat, nach oben zu steigen, wird die gesamte Torfläche beheizt. Die Heizung der Torfläche selber führt mit großem Vorteil dazu, daß automatisch alle Anlageflächen des gesamten Torblattes erwärmt werden und somit werden auch die Oberflächen der Führungen auf einer Temperatur über dem Gefrierpunkt gehalten. Sich bildendes Kondensat bleibt dadurch flüssig. Eis kann sich nicht bilden. Somit können Kühlhäuser jederzeit betriebsicher verschlossen werden.

Die Aufgabe wird bei dem gattungsgemäßen Gegenstand auch dadurch gelöst, indem die Dichtungen als Schürzen ausgebildet sind, die in spitzem Winkel sich gegen das Torblatt anlegend ausgebildet sind. Der Dichtspalt wird auf diese Weise auf die Oberfläche des Torblatts verlegt. Die Schürze hat dabei eine Länge von von etwa hundert bis 150 mm. Dadurch, daß die Schürze sich flach gegen das Torblatt legt, verbessert sich die Wirkung der Dichtung überraschender Weise in einem Umfang, daß es kaum noch zur Kondensatbildung kommt. Wenn die Dichtung auf beiden Seiten des Torblatts angeordnet wird, wirkt sie auch in beide Richtungen. Dabei dichtet vornehmlich jeweils diejenige Schürze, die sich auf der Seite befindet, auf der ein höherer Druck wirkt als auf der anderen Seite.

Die Dichtwirkung kann noch verbessert werden, wenn mehrere aufeinanderliegende Schürzen vorgesehen sind.

Dabei ist vorgesehen, daß die näher zum Torblatt angeordnete Schürze kürzer als die sie abdeckende Schürze ausgebildet ist.

In der Praxis hat sich am betriebsichersten erwiesen, wenn zur Beheizung eine Warmluftheizung vorgesehen ist.

Die Führungen bleiben dann besonders trocken, wenn die Warmluftheizung eine Ansaugöffnung auf der kälteren Seite des Torblatts aufweist. Durch Beheizung der kälteren Luft verringert sich nämlich ihre relative Luftfeuchte, so daß Kondensatbildung mit Sicherheit vermieden wird.

Außerdem ist vorgesehen, daß das Rolltor eine Abluftöffnung auf der wärmeren Seite des Torblatts aufweist, damit die Kälteverluste verringert werden. Demselben Zweck dient die Maßnahme, daß das Rolltor ein dreiseitiges Gehäuse aufweist, vorzugsweise aus einem oberen und zwei seitlichen Isopaneelen bestehend, wobei zwischen oberer Gehäuseseite und einer zur wärmeren Seite gelegenen Aufwickelwalze eine Dichtung, vorzugsweise eine Schürze, vorgesehen ist.

Die Betriebssicherheit wird in einer weiteren Ausgestaltung dadurch verbessert, daß die untere Kante des Tores beheizbar ausgebildet ist. Eine solche Beheizung kann beispielsweise in Form einer elektrischen Widerstandsheizung vorgesehen werden. Dies gilt auch für die Beheizung der Führungen.

Dadurch, daß die Warmluftheizung Luftführungen aufweist, die parallel zur Führung angeordnet sind, ergibt sich eine besonders günstige konstruktive Gestaltung.

Als weitere vorteilhafte Ausgestaltung ist vorgesehen, daß das Tor mindestens eine, vorzugsweise zwischen den Bahnen des Torblatts angeordnete, Stütze aufweist. Eine solche Stütze nimmt die Windlast des flexiblen Torblatts auf. Beispielsweise kann die Stütze durch einen Balken mitgenommen werden, der die untere Kante des Torblatts bildet. Beim Schließen des Tores setzt sich die parallel zum unteren Balken angeordnete Stütze auf seitlichen Puffern auf, die etwa in halber Torhöhe vorgesehen sind. Wird das Tor geöffnet, so nimmt der untere Banken die ebenfalls seitlich geführte Stütze wieder mit nach oben.

Größere Schäden am Tor und an Fahrzeugen können vermieden werden, wenn das Tor nachgebende Führungenselemente aufweist, die das Tor bei seitlichen Aufprall freigegeben. Zu diesem Zweck können in dem unteren Querbalken seitliche federnde Führungenselemente vorgesehen sein, die bei Überschreiten einer Kraft nachgeben.

Demselben Zweck dient die Maßnahme, daß das Tor bei seitlichem Aufprall sebsttätig abschaltend ausgebildet ist. Eine solche Abschaltung kann dadurch erreicht werden, daß am unteren Querbalken eine zur Seite gerichtete Kontaktleiste vorgesehen ist, bei deren Betätigung ein Signal zum Abschalten des Torantriebes an die Steuerung geleitet wird.

Die Verfahrensaufgabe wird dadurch gelöst, daß die Führungen beheizt werden, indem die Luftkammer zwischen zwei Bahnen eines Torblatts im Bereich der Führungen (10) mittels Schürzen (18, 19) und im Bereich der Wickerollen (6, 7) durch Schürze (30) abgedichtet werden, so daß ein Überdruck eingestellt wird. Dadurch können Betriebsstörungen durch Eisbildung vorteilhaft vermieden werden.

Besonders betriebssicher ist es, wenn die Heizung mit erwärmter Luft erfolgt.

Die Betriebskosten für die Heizung werden vorteilhaft niedrig gehalten, wenn zwischen zwei Bahnen des Torblatts ein Überdruck eingestellt wird. Da der Raum zwischen zwei Bahnen des Torblatts nach außen abgedichtet ist, ergibt sich ein vorteilhaft geringer Luftverbrauch.

Besonders trocken ist die Luft zur Heizung, wenn die Heizungsluft auf der kühleren Seite angesaugt wird.

Dadurch, daß die Dichtung zwischen Gebäudeöffnung und Torblatt durch sich in spitzem Winkel an das Torblatt anlegende Schürzen erfolgt, ergibt sich eine besonders gute Abdichtung des Kühlhauses.

Die Heizluft erreicht alle gefährdeten Bereiche, wenn die beheizte Luft im unteren Bereich zwischen zwei Bahnen eines Torblatts bei geschlossenem Tor eingeleitet wird.

Zusätzlich ist vorgesehen, daß die Heizungsluft auf der wärmeren Seite des Tores austritt.

Die Erfindung wird in einer bevorzugten Ausführungsform unter Bezugnahme auf eine Zeichnung beschrieben, wobei weitere vorteilhafte Einzelheiten den Figuren der Zeichnung zu entnehmen sind. Funktionsmäßig gleiche Teile sind dabei mit denselben Bezugszeichen versehen.

Die Figuren zeigen im einzelnen:
- Figur 1:: eine Ansicht des erfindungsgemäßen Tores in einer Gebäudeöffnung mit entfernter Verkleidung;
- Figur 2:: einen schematischen Schnitt durch das Tor gemäß Figur 1, Schnittlinie II-II;
- Figur 3:: einen Schnitt durch das erfindungsgemäße Tor gemäß Schnittlinie III-III in Figur 2;
- Figur 4:: ein vergrößertes Detail der seitlichen Dichtung gemäß Markierung IV in Figur 3;
- Figur 5:: die Dichtungssituation bei geöffnetem Tor schematisiert wie in Figur 4 und
- Figur 6:: die isometrische Darstellung des erfindungsgemäßen Tores.

In Figur 1 bezeichnet 1 das Rolltor mit seinem flexiblen Torblatt 2, das zum Verschließen der Gebäudeöffnung eines Kühlhauses dient. Das Torblatt besteht aus zwei Bahnen 4, 5 die auf zwei oberhalb der Gebäudeöffnung angeordneten Aufwickelwalzen 6, 7 befestigt sind, um sie auf den Aufwickelwalzen 6, 7 aufzuwickeln. Die unteren Endkanten der Bahnen 4, 5 sind an einem vertikal beweglichen Querbalken 8 befestigt, der an seinen Enden axial jeweils einen gegen Federdruck beweglichen seitlichen Bolzen 9 aufweist. Diese Bolzen greifen in eine vertikale Führung 10 ein und führen somit den Querbolzen 8 in vertikaler Richtung. Insoweit entspricht das Rolltor anderen bekannten Rolltoren mit einem doppelwandigem Torblatt. Der Antrieb der Aufwickelwalzen ist nur schematisch dargestellt, da er nicht Gegenstand der Erfindung ist.

Für den Einsatz in Kühlhäusern ist erfindungsgemäß eine Beheizung der Führungen vorgesehen. Hierzu dient im dargestellten Beispiel eine Warmluftheizung. Sie besteht aus einem Gebläse 12 mit elektrischer Beheizung 13 und einer horizontal geführten Warmluftverteilerleitung 14, die in seitlichen parallel zur Führungsschiene geführten rohrförmigen Luftführungen 15 mündet. Die Ansaugöffnung 16 liegt auf der kälteren Seite der Gebäudeöffnung 3. Das Gebläse 12 saugt durch Ansaugöffnung 16 die kalte Luft an, beim Durchströmen der Heizeinrichtung 13 wird sie erwärmt und mittels Warmluftverteilerleitung 14 rechts und links zur Seite der Gebäudeöffnung geführt. Die Luftführungen 15 leiten sie in den unteren Bereich des Tores, wo sie durch eine Öffnung in das u-förmige Profil der seitlichen Führungen eintritt. Die Luft verläßt die Führung schräg nach unten in Richtung der Pfeile 17. Dadurch tritt sie bei geschlossenem Tor zwischen den beiden Bahnen 4 und 5 aus. Die warme Luft strömt zwischen den Bahnen zur Mitte und nach Oben, wo sie zwischen den Aufwickelwalzen 6 und 7 austritt. Dadurch werden die Führungen wie auch der Zwischenraum ständig beheizt. Oben strömt die Luft durch den Spalt zwischen den beiden Aufwickelwalzen 6 und 7 hindurch. Zwischen oberem Isopaneel 27 und der zur warmen Seite gelegenen Aufwickelwalze 7 ist als Dichtung eine vom Isopaneel 27 herabhängende Schürze 30 vorgesehen, die flach auf der Aufwickelwalze 7 anliegt. Dadurch kann die Luft entsprechend Pfeil 31 nur über die vordere Aufwickelwalze 6 durch die Abluftöffnung 29 nach außen zur wärmeren Seite strömen.

Figur 4 zeigt die Situation in vergrößerter Darstellung. Zusätzlich sind zwei seitliche Schürzen 18 und 19 als Dichtungen vorgesehen. Die Schürzen 18 und 19 legen sich flach gegen die Bahnen 4 und 5 an, so daß eine sehr gute Dichtung entsteht, die nach beiden Seiten wirkt. Sobald auf einer Seite des Tores ein höherer Druck als auf der anderen Seite wirkt, legt sich diejenige Schürze stärker gegen die Bahn an, die auf der Seite des höheren Drucks angeordnet ist. Zusätzlich ist die seitliche Schürze mehrlagig aufgebaut. In diesem Falle besteht die seitliche Schürze aus zwei Lagen 20, 21. Die innere Schürze 20 ist kürzer als die Schürze 21 ausgeführt. Dadurch ergeben sich zwei Dichtkanten, die die Dichtwirkung noch erhöhen. Die Herstellung dieser Schürzen ist einfach, da sie sich aus einem einzigen Teil fertigen läßt, indem die Schürze um einen Kehder 22 umgelenkt wird. Dieser Kehder findet in einer Nut 23 eines Winkelprofils 24 seine Aufnahme, so daß er darin gehalten wird. Die seitlichen Schenkel 25 des Winkelprofils 24 weisen zur Basis 26 einen Winkel von zirka 60 Grad auf.

In Figur 5 ist der Zustand bei geöffnetem Tor dargestellt. Im geöffneten Bereich des Tores schließen sich die seitlichen Schürzen aufgrund ihrer Rückstellkraft. Dadurch wird ein angenähertes gleichschenkliges Profil gebildet, in dem die Warmluft nach oben geleitet wird, bis sie in den Bereich des unteren Querbalkens 8 gelangt und oberhalb des Querbalkens 8 wieder zwischen die Bahnen 4 und 5 eintreten kann.

Prallt bei geschlossenem Tore ein Fahrzeug gegen den Querbalken, so werden die federgelagerten Bolzen 9 gegen nicht dargestellte Federn nach innen in den Körper 8 gedrückt, so daß der Querbalken aus der Führung austritt. Dadurch werden größere Schäden vermieden. Gleichzeitig wird mittels einer vorgesehenen Schaltleiste der elektrische Antrieb abgeschaltet.

Das erfindungsgemäße Tor weist für Schnelllauftore eine maximale Isolierung auf. Trotzdem können kürzeste Öffnungs- und Schließzeiten erreicht werden, da die Kondensatbildung und in dessen Folge das Vereisen sicher vermieden wird. Es ergibt sich ein funktionssicherer Betrieb des Rolltores.

In Figur 6, die das Tor perspektivisch darstellt, kann zusätzlich die Lage der Steuerung 32, der Endschalter 33 und des Motors 34 zum Aufwickeln der Bahnen 4 und 5 erkannt werden. Die Verlustleistung der Steuerung 32 mit ihrem Wechselrichter und die des Motors wird zum Vorwärmen der vom Gebläse 12 durch Ansaugöffnung 16 angesaugten Luft genutzt, weil die genannten Teile alle oben in einem gemeinsamen Kasten angeordnet sind. Da die elektrischen Teile eng beieinander liegen, verringert sich auch der Verkabelungsaufwand weitestgehend. Zur elektrischen Montage des Tores bedarf es lediglich des Einsteckens eines Steckers.

Als besonders vorteilhaft hat sich ein doppelwandiger Behang von zirka 1,4 mm Dicke mit einem Zwischenraum von 60 bis 120 mm erwiesen. Die seitlichen Schürzen weisen innen eine Länge von 50 bis 150 mm und außen 150 bis 200 mm auf. Dabei hat sich ein Gummiprofil von 2 bis 3 mm Stärke mit Gewebeeinlage besonders bewährt. Zusätzlich können die Betriebskosten verringert werden, wenn das Tor dreiseitig geschlossen wird. Isopaneel von zirka 40 bis 50 mm Dicke mit Aluminiumoberfläche ist dafür besonders empfehlenswert. Für die Beheizung einer üblichen Gebäudeöffnung besitzt ein Heizsystem von zirka 1,4 kW Leistung. Zur Beheizung weist der Radiallüfter des Gebläses eine Leistung von zirka 320 m³ pro Stunde Luftdurchsatz auf. Dies reicht aus, um auch bei geöffnetem Tor vorzugsweise im Bereich des Bodens zwischen den Schürzen noch einen leichten Luftstrom im Bodenbereich austreten zu lassen und so die Vereisung des Bodens zu verhindern. Vorzugsweise wird jedoch der untere Querbalken mit Austrittsöffnungen für Warmluft versehen, so daß bei einem leichten Überdruck zwischen den Bahnen auch etwas Warmluft im Bereich des unteren Querbalkens nach unten austreten kann. Dabei ist es vorteilhaft, wenn der untere Querbalken als Hohlprofil ausgebildet ist, so daß die im unteren Bereich der Führung austretende Warmluft zu einem wesentlichen Teil auch direkt in die Öffnung des Hohlprofils eintreten kann.

Auf die erfindungsgemäße Weise ist ein Schnelllaufrolltor für Tiefkühlhäuser besonders funktionssicher zu betreiben. Störungen infolge von Eisbildung treten nicht mehr auf.

### Bezugszeichenliste

- 1: Rolltor
- 2: Torblatt
- 3: Gebäudeöffnung
- 4: Bahn
- 5: Bahn
- 6: Aufwickelwalze
- 7: Aufwickelwalze
- 8: Querbalken
- 9: Bolzen
- 10: Führung
- 11: Warmluftheizung
- 12: Gebläse
- 13: elektrische Beheizung
- 14: Warmluftverteilerleitung
- 15: Luftführung
- 16: Ansaugöffnung
- 17: Pfeil
- 18: seitliche Schürze
- 19: seitliche Schürze
- 20: Lagen
- 21: Lagen
- 22: Kehder
- 23: Nut
- 24: Winkelprofil
- 25: Schenkel
- 26: Basis
- 27: oberes Isopaneel
- 28: seitliches Isopaneel
- 29: Abluftöffnung
- 30: Schürze
- 31: Pfeil
- 32: Steuerung
- 33: Endschalter
- 34: Motor

## Patentansprüche

1. Rolltor mit mindestens einem flexiblen Torblatt (2), vorzugsweise zum Verschließen von Gebäudeöffnungen in Kühlhäusern, wobei das Torblatt (2) auf eine oberhalb der Gebäudeöffnung (3) drehbar gelagerten . Aufwickelwalze (6, 7) aufwickelbar ist und seitlich in Führungen (10) geführt ist, wobei die Führungen (10) mittels Warmluft beheizbar ausgebildet sind und eine Warmluftheizung (11) vorgesehen ist, **dadurch gekennzeichnet, daß** die Warmluftheizung (11) ein Geblase (12) mit Heizeinrichtung (13) aufweist, die im oberen Bereich des Tores (1) angeordnet ist, wobei die Warmluftheizung (11) eine Luftführung (15) mit mindestens einer Austrittsöffnung im unteren Bereich zwischen zwei Bahnen (4, 5) des Torblattes (2) im geschlossenen Zustand aufweist.

2. Rolltor (1) nach Anspruch 1, **dadurch gekennzeichnet, daß** das Tor seitliche Dichtungen aufweist, die als mehrlagige Schürzen (18, 19) ausgebildet sind, die in spitzem Winkel sich gegen das Torblatt (2) anlegend ausgebildet sind, wobei die näher zum Torblatt (2) angeordnete Schürze (19) kürzer als die sie abdeckende Schürze (18) ausgebildet ist.

3. Rolltor nach einem oder mehreren der vorhergehenden Ansprüche, **dadurch gekennzeichnet, daß** die Warmluftheizung (11) eine Ansaugöffnung (16) auf der kälteren Seite des Torblatts (2) aufweist und vorzugsweise eine Abluftöffnung (29) auf der wärmeren Seite des Torblatts.

4. Rolltor nach einem oder mehreren der vorhergehenden Ansprüche, **dadurch gekennzeichnet, daß** das Rolltor ein dreiseitiges Gehäuse (27, 28) aufweist, vorzugsweise aus einem oberen und zwei seitlichen Isopaneelen bestehend, wobei zwischen oberer Gehäuseseite und einer zur wärmeren Seite gelegenen Aufwickelwalze (7) eine Dichtung, vorzugsweise eine Schürze (30), vorgesehen ist.

5. Rolltor nach einem oder mehreren der vorhergehenden Ansprüche, **dadurch gekennzeichnet, daß** die untere Kante des Tores beheizbar ausgebildet ist, vorzugsweise indem die untere Kante des Tores Öffnungen für den Austritt von beheizter Luft aufweist.

6. Rolltor nach einem oder mehreren der vorhergehenden Ansprüche, **dadurch gekennzeichnet, daß** das Tor nachgebende Führungselemente (9) aufweist, die das Tor bei seitlichen Aufprall freigegeben und vorzugsweise das Tor bei seitlichen Aufprall selbsttätig abschaltend ausgebildet ist.

7. Verfahren zum Betreiben eines Rolltores nach einem der Ansprüche 1-6, **dadurch gekennzeichnet, daß** die Führungen (10) mit erwärmter Luft beheizt werden, indem die Luftkammer zwischen zwei Bahnen eines Torblatts im Bereich der Führungen (10) mittels Schürzen (18, 19) und im Bereich der Wickerollen (6, 7) durch eine Schürze (30) abgedichtet werden, so daß ein Überdruck eingestellt wird.

8. Verfahren zum Betreiben eines Rolltores nach Anspruch 3, **dadurch gekennzeichnet, daß** die Heizungsluft auf der kühleren Seite angesaugt wird und auf der wärmeren Seite des Tores austritt.

## Claims

1. A roll-up door with at least one flexible door panel (2), preferably for closing building entrances in refrigeration houses, wherein the door panel (2) may be wound up onto a wind-up roller (6, 7) rotatably mounted above the building entrance (3), and is guided laterally in guides (10), wherein the guides (10) are designed heatable by way of warm air and there is provided a warm air heating (11), **characterised in that** the warm air heating (11) comprises a blower (12) with a heating means (13), which is arranged in the upper region of the door (1), wherein the warm air heating (11) comprises an air guide (15) with at least one exit opening in the lower region between two sheets (4, 5) of the door panel (2) in the closed condition.

2. A roll-up door (1) according to claim 1, **characterised in that** the door comprises lateral seals which are designed as multilayer skirts (18, 19) which are formed bearing against the door panel (2) at an acute angle, wherein the skirt (19) arranged closer to the door panel (2) is formed shorter than the skirt (18) covering it.

3. A roll-up door according to one or more of the preceding claims, **characterised in that** the warm air heating (11) comprises a suction opening (16) on the colder side of the door panel (2) and preferably a discharge air opening (29) on the warmer side of the door panel.

4. A roll-up door according to one or more of the preceding claims, **characterised in that** the roll-up door comprises a three-sided housing (27, 28), preferably consisting of an upper and two lateral insulation panels, wherein between the upper housing side and a wind-up roller (7) situated to the warmer side there is provided a seal, preferably a skirt (30).

5. A roll-up door according to one or more of the preceding claims, **characterised in that** the lower edge of the door is formed heatable, preferably **in that** the lower edge of the door comprises openings for the exit of heated air.

6. A roll-up door according to one or more of the preceding claims, **characterised in that** the door comprises yielding guide elements (9) which release the door with a lateral impact and preferably the door is formed to switch off automatically with a lateral impact.

7. A method for operating a roll-up door according to one of the claims 1 to 6, **characterised in that** the guides (10) are heated with warmed air **in that** the air chamber between two sheets of a door panel in the region of the guides (10) are sealed by way of skirts (18, 19) and in the region of the wind-up rollers (6, 7) by way of a skirt (30) so that an excess pressure is set.

8. A method for operating a roll-up door according to claim 3, **characterised in that** the heating air is suctioned on the cooler side and exits at the warmer side of the door.

## Revendications

1. Porte roulante comprenant au moins un panneau de porte flexible (2), destiné de préférence à fermer des ouvertures de bâtiments dans des entrepôts frigorifiques, dont le panneau de porte (2) peut être enroulé sur un tambour d'enroulement (6, 7) monté rotatif au-dessus de l'ouverture de bâtiment (3) et est guidé latéralement dans des guides (10), les guides (10) étant constitués de façon à pouvoir être chauffés au moyen d'air chaud, par un chauffage à air chaud (11) prévu pour cela,
**caractérisée en ce que**
le chauffage à air chaud (11) comprend une soufflerie (12) munie d'un dispositif de chauffage (13) disposé dans la région supérieure de la porte (1), le chauffage à air chaud (11) comprenant un guide d'air (15) possédant au moins une ouverture de sortie dans la région inférieure entre deux couches (4, 5) du panneau de porte (2) dans l'état fermé.

2. Porte roulante (1) selon la revendication 1,
**caractérisée en ce que**
la porte présente des garnitures d'étanchéité latérales constituées par des jupes à plusieurs strates (18, 19) formées pour être appliquées à angle aigu contre le panneau (2) de la. porte, la jupe (19) disposée plus près du panneau (2) de la porte étant plus courte que la jupe (18) qui la recouvre.

3. Porte roulante selon une ou plusieurs des revendications précédentes,
**caractérisée en ce que**
le chauffage à air chaud (11) présente une ouverture d'aspiration (16) sur le côté plus froid du panneau (2) de la porte et de préférence une ouverture de sortie d'air (29) sur le côté plus chaud du panneau de la porte.

4. Porte roulante selon une ou plusieurs des revendications précédentes,
**caractérisée en ce que**
la porte roulante présente un caisson (27, 28) à trois côtés, composé de préférence d'un panneau isolant supérieur et de deux panneaux isolants latéraux, avec entre le côté supérieur du caisson et un tambour d'enroulement (7) placé sur le côté plus chaud, une garniture d'étanchéité, de préférence une jupe (30).

5. Porte roulante selon une ou plusieurs des revendications précédentes,
**caractérisée en ce que**
le bord inférieur de la porte est constitué de façon à pouvoir être chauffé, de préférence par le fait que le bord inférieur de la porte présente des ouvertures pour la sortie d'air chauffé.

6. Porte roulante selon une ou plusieurs des revendications précédentes,
**caractérisée en ce que**
la porte présente des éléments de guidage flexibles (9) qui libèrent la porte en cas de choc latéral et la porte est de préférence réalisée de façon à pouvoir être mise hors circuit automatiquement en cas de choc latéral.

7. Procédé pour faire fonctionner une porte roulante selon une des revendications 1 à 6,
**caractérisé en ce que**
les guides (10) sont chauffés avec de l'air chauffé, par le fait que les chambres à air comprises entre deux couches d'un panneau de porte sont rendues étanches dans la région des guides (10) au moyen de jupes (18, 19) et dans la région des tambours d'enroulement (6, 7) par une jupe (30), de sorte qu'il s'établit une surpression.

8. Procédé pour faire fonctionner une porte roulante selon la revendication 3,
**caractérisé en ce que**
l'air de chauffage est aspiré sur le côté le plus froid et sort sur le côté le plus chaud de la porte.
